# EUROPÄISCHE PATENTANMELDUNG

(11) **EP 4 570 977 A1**
(43) Veröffentlichungstag der Anmeldung: **18.06.2025**
(21) Anmeldenummer: 24193146.8
(22) Anmeldetag: 06.08.2024
(51) Int. Cl.: D06B 19/00, D06P 1/00, D06P 5/15

(54) **VERFAHREN ZUM FÄRBEN EINES KLETTVERSCHLUSSBANDES**

(30) Priorität: 15.08.2023 DE 102023207843
(71) Anmelder: Gottlieb Binder GmbH & Co. KG, 71088 Holzgerlingen (DE)
(72) Erfinder: HEEPE, Lars, 72072 Tübingen (DE); POULAKIS, Konstantinos, 71157 Hildrizhausen (DE); SCHNEIDER, Markus, 73730 Esslingen (DE)
(74) Vertreter: Kohler Schmid Möbus Patentanwälte

(57) **Zusammenfassung**

Die Erfindung betrifft ein Verfahren zum Färben eines Klettverschlussbandes 12, wobei das Klettverschlussband 12 kontinuierlich eine basische oder neutrale Färbelösung 38 in einer Färbevorrichtung 36 durchläuft. Dabei lagert sich die Färbelösung 38 an das Klettverschlussband 12 an. Die Färbelösung 38 weist einen Farbstoff 40 auf, der sich nur in einem sauren Zustand der Färbelösung 38 an das Klettverschlussband 12 bindet. Nach dem Durchlaufen der Färbevorrichtung 36 wird das Klettverschlussband 12 mit der angelagerten Färbelösung 38 durch einen Dämpfer 52 hindurchgeführt, wobei bewirkt wird, dass die Färbelösung 38 sauer wird. Der Farbstoff 40 haftet an dem Klettverschlussband 12 an, um das Klettverschlussband 12 zu färben. Die Erfindung betrifft außerdem eine Färbeanlage 10 zur Durchführung des Verfahrens.

## Beschreibung

### Hintergrund der Erfindung

Die Erfindung betrifft ein Verfahren zum Färben eines Klettverschlussbandes, aufweisend vorstehende Haken, Pilze und/oder Schlaufen. Die Erfindung betrifft ferner eine Färbeanlage zur Durchführung des Verfahrens.

Ein Verfahren zum Einfärben von Textilwaren ist aus der DE 196 10 120 C2 bekannt. Die DE 103 34 675 A1 betrifft ein Verfahren zum Einfärben oder Bedrucken von Haftbandverschlüssen. Ein Verfahren zum Fixieren von Farbe auf einer Oberfläche unter Verwendung ausgewählter Druck- und Temperaturbereiche ist in der WO 2008/111038 A2 offenbart.

Die EP 0 043 984 A1 betrifft ein Färbeverfahren zum Färben oder Bedrucken von Fasermischungen aus Cellulose - und Polyesterfasern unter Verwendung von Säurespendern.

Es ist aus dem Stand der Technik bekannt, Klettverschlussbänder rollenweise in Färbetrögen zu färben. Nachteilig sind die bekannten Verfahren mit einem vergleichsweise hohen Zeitaufwand verbunden, insbesondere durch das Auswechseln der Klettverschlussbänder in den Färbetrögen und durch eventuelle Nachbearbeitung, um einen gleichmäßigen Farbauftrag auf den Klettverschlussbändern zu erzielen.

Alternativ zu dem zuvor beschriebenen Färben Rolle für Rolle wurde versucht, Klettverschlussbänder kontinuierlich zu färben. Problematisch ist dabei jedoch, dass Klettverschlussbänder vorstehende filigrane Haken, Pilze und/oder Schlaufen aufweisen, die den gleichen Farbton wie das damit verbundene Grundmaterial aufweisen sollen. Um eine gleichmäßige Färbung dieser filigranen Strukturen und des damit verbundenen massiveren Materials zu erreichen, wurde versucht, Verdickungsmittel einzusetzen, allerdings ohne eine gleichmäßige Färbung zu erreichen.

### Aufgabe der Erfindung

Es ist Aufgabe der Erfindung, ein Verfahren zum Färben eines Klettverschlussbandes anzugeben, bei dem zeitsparend und zuverlässig eine gleichmäßige Färbung des Klettverschlussbandes erzielt wird. Es ist weiter Aufgabe der Erfindung, eine Färbeanlage zur Durchführung des Verfahrens bereitzustellen.

### Beschreibung der Erfindung

Diese Aufgabe wird erfindungsgemäß durch ein Verfahren gemäß Anspruch 1 gelöst. Die Aufgabe wird weiter durch eine Färbeanlage gemäß Anspruch 15 gelöst.

Das erfindungsgemäße Verfahren weist die folgenden nacheinander durchgeführten Schritte auf:
a) Kontinuierliches Hindurchführen eines Klettverschlussbandes durch eine Färbevorrichtung, um eine Färbelösung mit einem pH-Wert von wenigstens 7 auf das Klettverschlussband aufzutragen, wobei die Färbelösung einen Farbstoff aufweist, wobei der Farbstoff insbesondere als Säurefarbstoff ausgebildet ist, der sich bei einem bei einem pH-Wert von weniger als 7 an das Klettverschlussband bindet;
b) Kontinuierliches Hindurchführen des Klettverschlussbandes mit der aufgetragenen Färbelösung durch einen Dämpfer, wobei der pH-Wert der Färbelösung in dem Dämpfer auf unter 7 abgesenkt wird, um eine Anhaftung des Farbstoffs an das Klettverschlussband zu verstärken.

Der Farbstoff der Färbelösung bindet sich nicht unmittelbar an das Klettverschlussband, wenn der Farbstoff mit dem Klettverschlussband in Kontakt kommt. Vielmehr lagert sich der Farbstoff zunächst an dem Klettverschlussband an, wobei sich der Farbstoff gleichmäßig auf der Oberfläche des Klettverschlussbandes verteilt, zum Beispiel durch Diffusion. Dabei ist der Zeitraum, in dem sich der Farbstoff auf der Oberfläche des Klettverschlussbandes verteilen kann, flexibel einstellbar, indem das Klettverschlussband über einen gewünschten Zeitraum in der Färbevorrichtung verbleibt. Dadurch kann eine gleichmäßige Verteilung des Farbstoffs auf der Oberfläche des Klettverschlussbandes gewährleistet werden.

Im Dämpfer erfolgt eine Verstärkung des Anhaftens des Farbstoffs an das Klettverschlussband ohne die gleichmäßige Verteilung des Farbstoffs auf dem Klettverschlussband zu beeinträchtigen. Dadurch ergibt sich auf zuverlässige Weise eine gleichmäßige Färbung des Klettverschlussbandes. Das Verstärken des Anhaftens des Farbstoffs an das Klettverschlussband wird insbesondere durch das Absenken des pH-Werts in dem Dämpfer auf unter 7 bewirkt. Das Verstärken des Anhaftens des Farbstoffs an das Klettverschlussband wird insbesondere dadurch bewirkt, dass sich der Farbstoff bei dem pH-Wert unter 7 an das Klettverschlussband bindet.

In dem Fall, dass die Färbelösung mehrere Farbstoffe aufweist, kann verhindert werden, dass die Farbstoffe der Färbelösung in der Färbevorrichtung unterschiedlich schnell an das Klettverschlussband verstärkt anhaften (insbesondere sich an das Klettverschlussband binden), sodass die Konzentration der Farbstoffe auf dem Klettverschlussband von einer erwünschten Konzentration der Farbstoffe abweicht, wodurch eine unerwünschte Gesamtfarbe des Klettverschlussbandes bewirkt wird. Außerdem ist der Wasserverbrauch im Rahmen des Verfahrens vergleichsweise gering, sodass das Färben des Klettverschlussbandes auf umweltfreundliche und nachhaltige Weise erfolgt.

Das Klettverschlussband ist insbesondere eines von zwei Bändern eines Klettverschlusses. Der entsprechende Klettverschluss weist außer dem Klettverschlussband ein weiteres Klettverschlussband auf, das zu dem Klettverschlussband komplementär ausgebildet ist, um eine Klettverbindung des Klettverschlussbandes und des weiteren Klettverschlussbandes zu bewirken.

Als Farbstoff werden insbesondere Bemacid GelbO, Bemacid RotO und/oder Bemacid Marine^{®} verwendet. Bevorzugt werden als Farbstoff, insbesondere als Säurefarbstoff, Amidoschwarz 10 B, insbesondere mit der Summenformel Dinatrium-4-amino-5-hydroxy-3-[(4-nitrophenyl)diazenyl]-6-(phenyldiazenyl)-2,7-naph-thalindisulfonat), Acid Yellow 36, insbesondere mit der Summenformel Natrium-3-[(4-anilinophenyl)diazenyl]benzolsulfonat), Acid Blue 25, insbesondere mit der Summenformel 1-Amino-4-anilino-9,10-dioxoanthracen-2-sulfonsäure (Na-Salz)) und/oder Acid Green 22, insbesondere mit der Summenformel Natrium-3-{[{(1Z,4E)-4-[(2-chlorphenyl){4-[ethyl(3-sulfonatobenzyl)amino]-2-methylphenyl}methylen]-3-methyl-2,5-cyclohexadien-1-yliden}(ethyl)ammonio]methyl}benzolsulfonat verwendet.

Beispiele von Säurefarbstoffen sind

Während des Verfahrens werden die Schritte a) und b) insbesondere ohne Unterbrechung, d.h. ohne dazwischen durchgeführte Verfahrensschritte, durchgeführt.

Bei einer bevorzugten Variante des Verfahrens weist die Färbelösung einen Säurespender auf, der dazu ausgebildet ist, bei einem kritischen Wert eines Kontrollparameters des Dämpfers Säure freizusetzen, um den pH-Wert der Färbelösung im Dämpfer abzusenken.

Unter Säurespendern versteht man insbesondere chemische Verbindungen, die in wässriger Lösung freie Säuren bilden können.

Die Carbonsäuereester sind insbesondere solche Verbindungen. Bei der säurekatalysierten Hydrolyse der Carbonsäureestern wird insbesondere die entsprechende Carbonsäure freigesetzt, die zur pH-Erniedrigung führen kann. Die säurekatalysierte Hydrolyse von Estern zeigt insbesondere eine Temperaturabhängigkeit, mit steigender Temperatur nimmt die Reaktionsgeschwindigkeit zu.

Meropan EF^{®} ist insbesondere ein Säurespender auf Carbonsäureester-Basis, der bei höheren Temperaturen den pH-Wert einer Lösung, insbesondere der Färbelösung, senken kann.

Carbonsäureester sind insbesondere organische Verbindungen, die durch eine Reaktion zwischen einer Carbonsäure und einem Alkohol entstehen, bekannt als Veresterung. In dieser Reaktion wird insbesondere Wasser als Nebenprodukt abgespalten.

R1COOH + R2OH --> R1COOR2 + H2O

Die Veresterung ist insbesondere eine Gleichgewichtsreaktion. Die Rückreaktion der Veresterung ist insbesondere die Esterspaltung, auch als Esterhydrolyse bekannt, bei der der Ester in die entsprechende Carbonsäure und den Alkohol gespalten wird.

Bei der Hydrolyse von Estern ändert sich insbesondere der pH-Wert, und die Art der Änderung hängt davon ab, ob die Hydrolyse in einem sauren oder basischen Medium stattfindet.

Bei der säurekatalysierten Hydrolyse zur Esterspaltung wird insbesondere der Ester in Gegenwart einer Säure, wie Schwefelsäure, mit Wasser behandelt. Das Gleichgewicht dieser Reaktion liegt insbesondere auf der Seite der Carbonsäure und des Alkohols, besonders, wenn im Überschuss Wasser verwendet wird. Die säurekatalysierte Hydrolyse führt insbesondere zur Bildung einer freien Carbonsäure, was den pH-Wert senken kann, da Carbonsäuren schwache Säuren sind und in wässriger Lösung teilweise dissoziieren.

Die allgemeine Reaktionsgleichung lautet insbesondere:

R1COOR2 + H2O → R1COOH + R2OH

Die Arrhenius-Gleichung beschreibt insbesondere den Zusammenhang zwischen der Geschwindigkeitskonstante und der Temperatur: $k = A ⋅ {e}^{- \frac{Ea}{RT}}$

Hierbei ist insbesondere:
(A) der präexponentielle Faktor (Häufigkeitsfaktor),
(Ea) die Aktivierungsenergie,
(R) die allgemeine Gaskonstante,
(T) die absolute Temperatur in Kelvin.

Die säurekatalysierte Hydrolyse von Estern zeigt insbesondere ebenfalls eine Temperaturabhängigkeit. Die Reaktionsgeschwindigkeit steigt insbesondere mit der Temperatur, da die Protonierung der Carbonylgruppe des Esters und der anschließende Angriff des Wassers auf den positivierten Kohlenstoff erleichtert werden.

Als Säurespender wird bevorzugt einer der folgenden Stoffe verwendet: Natriumchloracetat, Natriumdichloracetat, Na-Salz der 3-Chlorpropionsäure, Monochloracetamid, Butyrolackton,.Laurylsulfat, Hexa-decylsulfat, Octadecylsulfat, 2-Ethylhexylsulfat, Butylsulfat, Butylglykolsulfat, Butyldiglykolsulfat, C1-C4-Alkylester der Phosphorsäure und/oder phosphorigen Säure, Trimethylphosphat, Triethylphosphat, Tris-(hydroxyethyl)-phosphat, Dimethylphosphat, Diethylphosphit, Dipropylphosphit, Di-isopropylphosphit, Dibutylphosphit, Methanphosphonsäuredimethylester, Ethanphosphonsäurediethylester, Phosphonopropionsäuretrimethylester, Cyanethanphosphonsäuredimethylester, Cyanmethanphosphonsäuredimethylester, Hydroxyethan- und/oder Hydroxymethanphosphonsäuredimethylester, 2-Chlor-ethanphosphonsäuredimethylester, 2-Chlorethanphosphonsäurediethylester und/oder Phosphonobernsteinsäure-tetra-methylester.

Als Säurespender wird insbesondere Meropan RLS^{®} verwendet.

Bei einer Weiterentwicklung der vorgenannten Variante des Verfahrens ist der Kontrollparameter die Temperatur der Färbelösung im Dämpfer, wobei der kritische Wert des Kontrollparameters insbesondere im Bereich von 70°C bis 105°C liegt. Die Temperatur als Kontrollparameter lässt sich vergleichsweise einfach einstellen.

Im Dämpfer steigt die Temperatur insbesondere auf über 90°C, der pH-Wert der Färbelösung sinkt bevorzugt auf einen Wert weniger als 6. Die vorgenannten Säurefarbstoffe mit dem Sulfonsäurerest als hydrophilen Substitutienten, liegen insbesondere in diesen pH Bereich vollständig dissoziiert vor. Dabei liegen insbesondere auch die Aminogruppen von Polyamid-Fasern des Klettverschlussbandes als Ammoniumkationen vor. Die Farbstoffanionen bilden insbesondere beim eigentlichen Färbevorgang im Wesentlichen salzartige Bindungen mit den funktionellen Gruppen der Faser.

Bei einer vorteilhafte Variante des Verfahrens weist die Färbelösung einen ersten Maskierungsstoff auf, der in der Färbevorrichtung bei dem Startwert des Kontrollparameters eine Affinität zu dem Farbstoff aufweist, die größer ist als die Affinität eines Klettmaterials des Klettverschlussbandes zu dem Farbstoff, wobei in dem Dämpfer bei dem kritischen Wert des Kontrollparameters die Affinität des ersten Maskierungsstoffs zu dem Farbstoff kleiner ist als die Affinität des Klettmaterials des Klettverschlussbandes zu dem Farbstoff.

Unter der Affinität eines Stoffs zu einem anderen Stoff wird im Rahmen der Erfindung insbesondere die Neigung der Stoffe verstanden, sich aneinander zu binden. Der erste Maskierungsstoff lagert sich in der Färbevorrichtung an Moleküle des Farbstoffs an und verhindert dadurch, dass sich der Farbstoff an das Klettmaterial des Klettverschlussbandes anhaftet. Dadurch verhindert der erste Maskierungsstoff zusätzlich eine Bindung des Farbstoffs an das Klettverschlussband in der Färbevorrichtung. Im Dämpfer gibt der erste Maskierungsstoff den Farbstoff frei, wodurch eine Bindung des Farbstoffs an das Klettverschlussband ermöglicht wird.

Das Klettverschlussband besteht insbesondere aus dem Klettmaterial des Klettverschlussbandes mit den vorgenannten Affinitäts- bzw. Bindungseigenschaften. Das Klettmaterial ist bevorzugt faserhaltig. Als erster Maskierungsstoff wird insbesondere Sarabid IPD^{®} verwendet.

Bevorzugt ist eine Variante des Verfahrens, bei der die Färbelösung einen zweiten Maskierungsstoff aufweist, der in der Färbevorrichtung bei dem Startwert des Kontrollparameters eine Affinität zu einem Klettmaterial des Klettverschlussbandes aufweist, die größer ist als die Affinität des Farbstoffs zu dem Klettmaterial des Klettverschlussbandes, wobei im Dämpfer beim kritischen Wert des Kontrollparameters die Affinität des zweiten Maskierungsstoffs zu dem Klettmaterial des Klettverschlussbandes kleiner ist als die Affinität des Farbstoffs zu dem Klettmaterial des Klettverschlussbandes.

Der zweite Maskierungsstoff lagert sich in der Färbevorrichtung schneller an das Klettmaterial des Klettverschlussbandes als der Farbstoff an das Klettmaterial des Klettverschlussbandes . Dadurch verhindert der zweite Maskierungsstoff zusätzlich eine Bindung des Farbstoffs an das Klettverschlussband in der Färbevorrichtung. Im Dämpfer wird der zweite Maskierungsstoff durch den Farbstoff ausgetauscht, wodurch eine Bindung des Farbstoffs an das Klettverschlussband ermöglicht wird. Das Klettverschlussband besteht insbesondere aus dem Klettmaterial. Als zweiter Maskierungsstoff wird insbesondere Sarabid IPF^{®} verwendet.

Von Vorteil ist eine Variante des Verfahrens, bei der das Klettverschlussband in einer ersten Wascheinrichtung mit einer Temperatur von 40°C bis 70°C gewaschen wird, insbesondere vor Schritt a). Dadurch werden Schmutzreste von dem Klettverschlussband entfernt. Insbesondere werden Avivagemittel aus dem Klettverschlussband ausgewaschen.

Bei einer Weiterentwicklung der vorgenannten Variante des Verfahrens wird das Klettverschlussband, insbesondere vor Schritt a), in einer zweiten Wascheinrichtung mit einer Temperatur von 70°C bis 100°C gewaschen, nachdem das Klettverschlussband in der ersten Wascheinrichtung gewaschen wurde. Dadurch werden Spannungen im Klettverschlussband, insbesondere in dem textilen Flächengebilde des Klettverschlussbandes, abgebaut. In der Regel finden gleichzeitig Änderungen der Abmessungen des Klettverschlussbandes statt, wodurch die Form, das Aussehen und/oder die Funktionalität des Klettverschlussbandes verändert wird. Das Klettverschlussband wird insbesondere geschmeidig und flexibel.

Bei einer Ausgestaltung der vorgenannten Weiterentwicklung wird das Klettverschlussband, insbesondere vor Schritt a), in einer dritten Wascheinrichtung bei einer Temperatur von 20°C bis 40°C gewaschen, nachdem das Klettverschlussband in der zweiten Wascheinrichtung gewaschen wurde. Das Klettverschlussband erfährt eine Abschreckung, wodurch der geschmeidige und flexible Zustand des Klettverschlussbandes für die nachfolgenden Prozessschritte erhalten bleibt.

Vorteilhaft ist eine Variante des Verfahrens, bei der der Kontrollparameter die Temperatur der Färbelösung ist, wobei der kritische Wert des Kontrollparameters in dem Dämpfer insbesondere im Bereich von 70°C bis 105°C liegt. Bevorzugt liegt der kritische Wert des Kontrollparameters im Rahmen des Verfahrens in dem Bereich von 70°C bis 105°C. Die Temperatur ist ein vergleichsweise einfach zu kontrollierender Prozessparameter.

Bei einer weiteren Variante des Verfahrens weist das Klettverschlussband Polyamid auf und ist insbesondere aus Polyamid ausgebildet. Beim Einsatz von Polyamid kommt die erfindungsgemäße pH-gesteuerte Anbindung von Farbstoff besonders effektiv zum Tragen.

Insbesondere weist das Klettverschlussband Polyamidfasern auf, deren Strukturformel bevorzugt wenigstens Abschnitte folgender Form aufweist:

Bei einer bevorzugten Variante des Verfahrens wird das Klettverschlussband kontinuierlich zwischen zwei Foulardwalzen hindurchgeführt, um überschüssige Färbelösung abzustreifen, nachdem das Klettverschlussband gemäß Schritt a) durch die Färbevorrichtung hindurchgeführt wurde und bevor das Klettverschlussband gemäß Schritt b) durch den Dämpfer hindurchgeführt wird.

Zwischen den Foulardwalzen ist ein genügend großer Spalt ausgebildet, dass das Klettverschlussband unter einem Abstreifen von Farbstoffresten durch den Spalt hindurchgeführt werden kann, ohne die Strukturen des Klettverschlussbands, insbesondere die Schlaufen, Pilze und/oder Haken, zu beeinträchtigen oder zu zerstören. Dadurch wird eine gleichmäßige Verteilung des Farbstoffs auf dem Klettverschlussband weiter verbessert.

Bei einer weiteren Variante des Verfahrens weist die Färbelösung eine Lauge, insbesondere Soda, auf, sodass der pH-Wert der Färbelösung in der Färbevorrichtung wenigstens 7 beträgt.

Bei einer bevorzugten Variante des Verfahrens weist die Färbelösung einen Entschäumer auf. Dadurch kann die Ausbildung von Schaum bei der Färbung des Klettverschlussbandes verhindert werden. Eine solche Schaumbildung kann einen nachteiligen Einfluss auf die gleichmäßige Verteilung des Farbstoffs bei dem Auftragen des Farbstoffs in der Färbevorrichtung und/oder dem Binden des Farbstoffs an das Klettverschlussband in dem Dämpfer haben. Als Entschäumer wird insbesondere Kollasol CDS^{®} verwendet.

Vorteilhaft ist eine Variante des Verfahrens, bei der das Klettverschlussband beim Verlassen des Dämpfers ein Wasserschloss durchläuft. Das Wasserschloss ist insbesondere ein Wasserbehälter, der mit Wasser gefüllt ist. Der Wasserbehälter befindet sich vorzugsweise in einem Ausgang des Dämpfers, wobei das Klettverschlussband bei dem Verlassen des Dämpfers durch das Wasserschloss hindurchgeführt wird. Die Transparenz des Wassers in dem Wasserschloss ist ein Indikator dafür, ob der Farbstoff ausreichend gut an das Klettverschlussband gebunden ist.

Bei einer vorteilhaften Variante des Verfahrens durchläuft das Klettverschlussband eine Vakuumabsaugung. Die Vakuumabsaugung bewirkt eine schnelle und gleichmäßige Entfeuchtung und eine Reinigung des Klettverschlussbandes. Die Vakuumabsaugung erfolgt insbesondere sowohl auf der Oberseite als auch der Unterseite des Klettverschlussbandes.

Bevorzugt ist eine Variante des Verfahrens, bei der das Klettverschlussband mit Infrarotstrahlung getrocknet wird. Die Infrarotstrahlung bewirkt eine schnelle und gleichmäßige Trocknung des Klettverschlussbandes.

Vorteilhaft ist eine Variante des Verfahrens, bei der die Dicke der Schicht des Farbstoffs auf dem Klettverschlussband nach dem Durchlaufen des Verfahrens über eine vorgegebene Länge des Klettverschlussbandes eine vorgegebene maximale Dicke nicht überschreitet und/oder eine vorgegebene minimale Dicke nicht unterschreitet. Dadurch wird eine besonders homogene Verteilung des Farbstoffs auf dem Klettverschlussband bewirkt.

Eine Färbeanlage zur Durchführung eines vorgenannten Verfahrens weist die folgenden Merkmale auf:
I. Eine Färbevorrichtung mit einer Färbelösung mit einem pH-Wert von wenigstens 7, wobei die Färbelösung einen Farbstoff aufweist, wobei der Farbstoff insbesondere als Säurefarbstoff ausgebildet ist, der sich bei einem pH-Wert von weniger als 7 an das Klettverschlussband bindet;
II. Einen Dämpfer, wobei der Dämpfer dazu eingerichtet ist, den pH-Wert der Färbelösung auf unter 7 abzusenken, um eine Anhaftung des Farbstoffs an das Klettverschlussband zu verstärken.
III. Ein Klettverschlussband, wobei das Klettverschlussband durch die Färbevorrichtung und den Dämpfer hindurchgeführt ist.

Durch die Vorrichtung kann eine gleichmäßige Einfärbung des Klettverschlussbandes bewirkt werden.

In den Rahmen des erfindungsgemäßen Verfahrens fällt optional auch ein Schritt, in welchem die Färbelösung etwas verdickt wird, insbesondere mit Tubivis Star^{®}.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt schematisch einen Längsschnitt durch einen ersten Teil einer Färbe-anlage;
- Fig. 2: zeigt schematisch einen Längsschnitt durch einen zweiten Teil der Färbe-anlage.

**Fig.** 1 zeigt schematisch einen Längsschnitt durch einen ersten Teil einer Färbeanlage **10** für ein Klettverschlussband **12,** wobei das Klettverschlussband 12 in der Färbeanlage 10 ein Verfahren zum Färben des Klettverschlussbandes 12 durchläuft. Das Klettverschlussband 12 wird während des Verfahrens kontinuierlich durch die Färbeanlage 10 geführt.

In der Färbeanlage 10 wird das Klettverschlussband 12 von einer Speicherrolle **14** aus zu einem Warenspeicher **16** bewegt. Aussagen über das Klettverschlussband 12 im Zusammenhang mit dem Verfahren zum Färben des Klettverschlussbandes 12 beziehen sich insbesondere auf einen Teilabschnitt des Klettverschlussbandes 12, der sich zu Beginn des Verfahrens auf der Speicherrolle 14 befindet und im Rahmen des Verfahrens von der Speicherrolle 14 abgerollt wird, um die nachfolgend beschriebenen Prozessschritte zu durchlaufen. Walzen **18** des Warenspeichers 16 sind, insbesondere in vertikaler Richtung, gegeneinander verschiebbar, wobei der Warenspeicher 16 je nach Stellung der Walzen 18 ein unterschiedlich langes Teilband des Klettverschlussbandes 12 aufnehmen kann. Der Warenspeicher 16 dient damit als Speicher und Puffer für das Klettverschlussband 12. Nach dem Verlassen des Warenspeichers 16 wird das Klettverschlussband 12 durch eine Bahnkantensteuerung **20** hindurchgeführt, die dazu ausgebildet ist, die Ausrichtung des Klettverschlussbandes 12 zu dem Durchlaufen der nachfolgenden Stationen der Färbeanlage 10 geeignet zu justieren.

Von der Bahnkantensteuerung 20 aus durchläuft das Klettverschlussband 12 eine erste Wascheinrichtung **22** einer Waschanlage **24.** Die erste Wascheinrichtung 22 ist mit einer Reinigungslösung (angedeutet durch eine geschwungene Linie) gefüllt, die insbesondere Wasser, vorzugsweise ausschließlich Wasser, aufweist. In der ersten Wascheinrichtung 22 wird das Klettverschlussband 12 bei einer Temperatur im Bereich von 40°C bis 70°C gewaschen. Dadurch werden Schmutzstellen auf dem Klettverschlussband 12 entfernt. Insbesondere werden in der ersten Wascheinrichtung 22 Avivagemittel aus dem Klettverschlussband 12 ausgewaschen. Nach dem Durchfahren der ersten Wascheinrichtung 22 wird das Klettverschlussband 12 durch einen Vakuumabsauger **26** hindurchgeführt, der das Klettverschlussband 12 zum Zwecke einer zusätzlichen Reinigung beidseitig absaugt.

Anschließend durchfährt das Klettverschlussband 12 eine zweite Wascheinrichtung **28** der Waschanlage 24. Die zweite Wascheinrichtung 28 ist mit einer Reinigungslösung (angedeutet durch eine geschwungene Linie), die insbesondere Wasser, vorzugsweise ausschließlich Wasser, aufweist, gefüllt. In der zweiten Wascheinrichtung 28 wird das Klettverschlussband 12 bei einer Temperatur im Bereich von 70°C bis 100°C hydrofixiert. Dadurch werden Spannungen in dem Klettverschlussband 12 abgebaut, um das Klettverschlussband 12 flexibler und geschmeidiger zu machen.

Anschließend durchläuft das Klettverschlussband 12 eine weitere Bahnkantensteuerung 20 zum Justieren seiner Ausrichtung. Danach wird das Klettverschlussband 12 durch eine dritte Wascheinrichtung **30** der Waschanlage 24 hindurchgefahren, wobei das Klettverschlussband 12 bei einer Temperatur im Bereich von 20°C bis 40°C abgeschreckt wird, um das Klettverschlussband 12 in dem flexiblen Zustand zu erhalten, der in der zweiten Wascheinrichtung 28 bewirkt wurde. Die dritte Wascheinrichtung 30 ist mit einer Reinigungslösung (angedeutet durch eine geschwungene Linie), die insbesondere Wasser, vorzugsweise ausschließlich Wasser, aufweist, gefüllt.

Nach der Waschanlage 24 wird das Klettverschlussband 12 durch einen weiteren Vakuumabsauger 26 hindurchgeführt. In einem nachfolgenden Schritt wird das Klettverschlussband 12 durch einen Infrarot-Trockner **32** hindurchgeführt. Der Infrarot-Trockner 32 sorgt für eine gleichmäßige Trocknung des Klettverschlussbandes 12.

In Bewegungsrichtung des Klettverschlussbandes 12 hinter dem Infrarot-Trockner 32 durchfährt das Klettverschlussband 12 eine Kühlstrecke **34,** um das Klettverschlussband 12 abzukühlen. Dadurch wird ein unerwünscht frühes Färben des Klettverschlussbandes 12 verhindert, insbesondere zu einem Zeitpunkt, zu dem das Klettverschlussband 12 in einer Färbevorrichtung **36** erstmals mit einem Farbstoff **40,** der insbesondere als Säurefarbstoff ausgebildet ist, in Kontakt kommt (siehe unten). Anschließend wird die Ausrichtung des Klettverschlussbandes 12 in einer weiteren Bahnkantensteuerung 20 justiert.

Nach der Bahnkantensteuerung 20 durchfährt das Klettverschlussband 12 die Färbevorrichtung 36, die hier als Färbetrog ausgebildet ist. In der Färbevorrichtung 36 befindet sich eine Färbelösung **38,** die einen pH-Wert von wenigstens 7 aufweist. Die Färbelösung 38 ist wenigstens aus dem Farbstoff 40 und einem Säurespender **42** zusammengesetzt, wobei der Farbstoff 40 dazu ausgebildet ist, sich bei einem pH-Wert von weniger als 7 an das Klettverschlussband 12 zu binden. Insbesondere weist die Färbelösung 38 mehrere Farbstoffe 40 auf, wobei jeder Farbstoff 40 dem Färben des Klettverschlussbandes 12 in jeweils einer Farbe dient.

Der Säurespender 42 ist dazu ausgebildet, bei einem kritischen Wert eines Kontrollparameters Säure freizusetzen. Bei dem Kontrollparameter handelt es sich insbesondere um die Temperatur der Färbelösung 12. In der Färbevorrichtung 36 weist die Färbelösung 12 einen Startwert des Kontrollparameters auf, der unterhalb des kritischen Wertes des Kontrollparameters liegt. Daher bindet die Färbelösung 12 in der Färbevorrichtung 36 nicht an das Klettverschlussband 12. Dadurch kann eine gleichmäßige Verteilung der Färbelösung 38 auf der Oberfläche des Klettverschlussbandes 12 bewirkt werden. Insbesondere kann verhindert werden, dass verschiedene Farbstoffe 40 sich unterschiedlich schnell an das Klettverschlussband 12 binden, sodass die Konzentration der Farbstoffe 40 auf dem Klettverschlussband 12 von einer erwünschten Konzentration der Farbstoffe 40 abweicht, wodurch eine unerwünschte Gesamtfarbe des Klettverschlussbandes 12 bewirkt wird. Bei dem kritischen Wert des Kontrollparameters handelt es sich hier insbesondere um einen Temperaturwert von 100°C der Färbelösung 38.

Darüber hinaus enthält die Färbelösung 38 insbesondere auch einen ersten Maskierungsstoff **44** und einen zweiten Maskierungsstoff **46.** Der erste Maskierungsstoff 44 bindet bei dem Startwert des Kontrollparameters schneller an den Farbstoff 40 als ein Klettmaterial **48** des Klettverschlussbandes 12 an den Farbstoff 40 bindet. Der zweite Maskierungsstoff 46 bindet bei dem Startwert des Kontrollparameters schneller an das Klettmaterial 48 des Klettverschlussbandes 12 als der Farbstoff 40 an das Klettmaterial 48 des Klettverschlussbandes 12 bindet. Der erste und der zweite Maskierungsstoff 44, 46 verhindern eine anfängliche Bindung des Farbstoffs 40 an das Klettverschlussband 12, um so die gleichmäßige Verteilung der Färbelösung 38 auf der Oberfläche des Klettverschlussbandes 12 in der Färbevorrichtung 36 zu verbessern.

Nach der Färbevorrichtung 36 wird das Klettverschlussband 12 durch Foulard-Walzen **50** hindurchgeführt. Zwischen den Foulardwalzen 50 ist ein derartiger Abstand ausgebildet, dass Farbstoff 40 von der Oberfläche des Klettverschlussbandes 12 abgestreift wird, ohne die Struktur des Klettverschlussbandes 12 zu beschädigen. Dabei wird überschüssiger Farbstoff 40 von dem Klettverschlussband 12 entfernt und der Auftrag von Farbstoff 40 auf das Klettverschlussband 12 weiter homogenisiert.

Von den Foulardwalzen 50 aus gelangt das Klettverschlussband 12 in einen Dämpfer **52,** in dem sich Wasserdampf befindet, der hier als Sattdampf vorliegt. Dabei ist Luftsauerstoff aus dem Dämpfer 52 vollständig oder nahezu vollständig entfernt. In dem Dämpfer wird der Wert des Kontrollparameters auf den kritischen Wert erhöht. Insbesondere wird das Klettverschlussband 12 mit der aufgetragen Färbelösung 38 auf wenigstens 100°C erhitzt. Der Säurespender 42 setzt in dem Dämpfer 52 bei Erreichen des kritischen Werts durch den Kontrollparameter Säure frei, insbesondere, wenn die Färbelösung 38 auf dem Klettverschlussband 12 auf 100° C erhitzt ist. Der pH-Wert der Färblösung 38 sinkt dabei auf unter 7. Der erste Maskierungsstoff 44 ist derart ausgebildet, dass der erste Maskierungsstoff 44 in dem Dämpfer 52 den Farbstoff 40 freigibt, wenn der Kontrollparameter den kritischen Wert annimmt, insbesondere, wenn die Färbelösung 38 in dem Dämpfer 52 auf 100°C erhitzt ist. Der zweite Maskierungsstoff 46 ist derart ausgebildet, dass der zweite Maskierungsstoff 46 in dem Dämpfer 52 durch den Farbstoff 40 an dem Klettmaterial 48 ausgetauscht wird, wenn der Kontrollparameter den kritischen Wert annimmt, insbesondere, wenn die Färbelösung 38 in dem Dämpfer 52 auf 100°C erhitzt ist. Durch das Absenken des pH-Werts der Färbelösung 38 und durch das veränderte Bindungsverhalten der Maskierungsstoffe 44, 46 in dem Dämpfer 52 wird bewirkt, dass sich der Farbstoff 40 an das Klettverschlussband 12 bindet. Die Bindung des Farbstoffs 40 an das Klettverschlussband 12 erfolgt dabei unter gleichmäßiger Verteilung und Zusammensetzung des Farbstoffs 40 auf der Oberfläche des Klettverschlussbandes 12. Damit ist das Klettverschlussband 12 gleichmäßig gefärbt.

An einem Ausgang **54** des Dämpfers 52, durch den das Klettverschlussband 12 aus dem Dämpfer 52 geführt wird, befindet sich ein Wasserschloss **56,** das hier als ein Wasserbehälter, gefüllt mit Wasser (angedeutet durch eine geschwungene Linie), ausgebildet ist. Das Klettverschlussband 12 wird durch das Wasser in dem Wasserschloss 56 geführt. Das Wasser in dem Wasserschloss bleibt transparent, wenn sich kein Farbstoff von dem Klettverschlussband 12 löst und in das Wasser gelangt. Somit ist die Transparenz des Wassers in dem Wasserschloss 56 ein Indikator dafür, ob der Farbstoff 40 an das Klettverschlussband 12 wie vorgesehen gebunden ist.

**Fig.** 2 zeigt schematisch im Längsschnitt einen zweiten Teil der Färbeanlage 10, der sich in Förderrichtung des Klettverschlussbandes 12 an den in Fig. 1 gezeigten ersten Teil der Färbeanlage 10 anschließt.

In Förderrichtung des Klettverschlussbandes 12 hinter dem Wasserschloss 56 (vgl. Fig. 1) wird das Klettverschlussband 12 durch einen weiteren Vakuumabsauger 26 geleitet.

Anschließend gelangt das Klettverschlussband 12 in eine weitere Waschanlage **58** mit einer ersten Wascheinheit **60,** zweiten Wascheinheit **62** und dritten Wascheinheit **64,** die hier in Form von offenen Behältern ausgebildet sind, um nicht gebundene Färbelösung 38 von dem Klettverschlussband 12 zu entfernen. In den Wascheinheiten 60, 62 und 64 der weiteren Waschanlage 58 befindet sich dazu jeweils ein Reinigungsmittel, das in der Fig. 2 durch geschwungene Linien innerhalb der Wascheinheiten 60, 62, 64 angedeutet ist. Das Reinigungsmittel weist insbesondere Wasser, vorzugsweise ausschließlich Wasser, auf. Zwischen der ersten und der zweiten Wascheinheit 60, 62 durchfährt das Klettverschlussband 12 eine weitere Bahnkantensteuerung 20. Zwischen der zweiten und dritten Wascheinheit 62, 64 wird das Klettverschlussband 12 durch eine weitere Bahnkantensteuerung 20 geführt, um die Ausrichtung des Klettverschlussbandes 12 zu justieren.

Hinter der weiteren Waschanlage ist ein weiterer Vakuumabsauger 26 zur Reinigung des gefärbten Klettverschlussbandes 12 positioniert.

Nach dem weiteren Vakuumabsauger 26 durchfährt das Klettverschlussband 12 eine Bügelanlage **66** mit mehreren, insbesondere vier, in Reihe angeordneten elektrisch beheizten Zylindern **68,** an denen das Klettverschlussband 12 entlang geführt wird. Dadurch wird das Klettverschlussband 12 für anschließende Beschichtungsvorgänge geglättet. Hinter der Bügelanlage 66 befindet sich eine weitere Bahnkantensteuerung 20 zum Justieren der Ausrichtung des Klettverschlussbandes 12.

In Laufrichtung des Klettverschlussbandes 12 hinter der weiteren Bahnkantensteuerung 20 wird das Klettverschlussband 12 durch eine Pflatschwalze **70** hindurchgeführt. Mittels der Pflatschwalze 70 kann das Klettverschlussband 12 effizient beschichtet werden.

Anschließend wird das Klettverschlussband in einen Trockner **72** geführt, in dem das Klettverschlussband 12 zur weiteren Verwendung getrocknet wird.

Das Klettverschlussband 12 wird hinter dem Trockner 72 auf einer weiteren Speicherrolle **74** zur weiteren Verwendung aufgerollt.

Unter Vornahme einer Zusammenschau aller Figuren der Zeichnung betrifft die Erfindung zusammenfassend ein Verfahren zum Färben eines Klettverschlussbandes 12, wobei das Klettverschlussband 12 kontinuierlich eine basische oder neutrale Färbelösung 38 in einer Färbevorrichtung 36 durchläuft. Dabei lagert sich die Färbelösung 38 an das Klettverschlussband 12 an. Die Färbelösung 38 weist einen Farbstoff 40 auf, der sich nur in einem sauren Zustand der Färbelösung 38 an das Klettverschlussband 12 bindet. Nach dem Durchlaufen der Färbevorrichtung 36 wird das Klettverschlussband 12 mit der angelagerten Färbelösung 38 durch einen Dämpfer 52 hindurchgeführt, wobei bewirkt wird, dass die Färbelösung 38 sauer wird. Der Farbstoff 40 haftet an dem Klettverschlussband 12 an, um das Klettverschlussband 12 zu färben. Die Erfindung betrifft außerdem eine Färbeanlage 10 zur Durchführung des Verfahrens.

### Bezuaszeichenliste

- 10: Färbeanlage
- 12: Klettverschlussband
- 14: Speicherrolle
- 16: Warenspeicher
- 18: Walzen des Warenspeichers
- 20: Bahnkantensteuerung
- 22: erste Wascheinrichtung
- 24: Waschanlage
- 26: Vakuumabsauger
- 28: zweite Wascheinrichtung
- 30: dritte Wascheinrichtung
- 32: Infrarot-Trockner
- 34: Kühlstrecke
- 36: Färbevorrichtung
- 38: Färbelösung
- 40: Farbstoff
- 42: Säurespender
- 44: erster Maskierungsstoff
- 46: zweiter Maskierungsstoff
- 48: Klettmaterial
- 50: Foulard-Walzen
- 52: Dämpfer
- 54: Ausgang des Dämpfers
- 56: Wasserschloss
- 58: weitere Waschanlage
- 60: erste Wascheinheit der weiteren Waschanlage
- 62: zweite Wascheinheit der weiteren Waschanlage
- 64: dritte Wascheinheit der weiteren Waschanlage
- 66: Bügelanlage
- 68: Zylinder der Bügelanlage
- 70: Pflatschwalze
- 72: Trockner
- 74: weitere Speicherrolle

## Patentansprüche

1. Verfahren zum Färben eines Klettverschlussbandes (12), aufweisend Haken, Pilze und/oder Schlaufen, wobei das Verfahren die folgenden nacheinander durchgeführten Schritte aufweist:
a) Kontinuierliches Hindurchführen des Klettverschlussbandes (12) durch eine Färbevorrichtung (36), um eine Färbelösung (38) mit einem pH-Wert von wenigstens 7 auf das Klettverschlussband (12) aufzutragen, wobei die Färbelösung (38) einen Farbstoff (40) aufweist, wobei der Farbstoff (40) insbesondere als Säurefarbstoff ausgebildet ist, der sich bei einem bei einem pH-Wert von weniger als 7 an das Klettverschlussband (12) bindet;
b) Kontinuierliches Hindurchführen des Klettverschlussbandes (12) mit der aufgetragenen Färbelösung (38) durch einen Dämpfer (52), wobei der pH-Wert in dem Dämpfer (52) auf unter 7 abgesenkt wird, um eine Anhaftung des Farbstoffs (40) an das Klettverschlussband (12) zu verstärken.

2. Verfahren nach Anspruch 1, wobei die Färbelösung (38) einen Säurespender (42) aufweist, der dazu ausgebildet ist, bei einem kritischen Wert eines Kontrollparameters des Dämpfers (52) Säure freizusetzen, um den pH-Wert der Färbelösung (38) im Dämpfer (52) abzusenken.

3. Verfahren nach Anspruch 2, wobei der Kontrollparameter die Temperatur der Färbelösung (38) im Dämpfer (52) ist, wobei der kritische Wert des Kontrollparameters insbesondere im Bereich von 70°C bis 105°C liegt.

4. Verfahren nach Anspruch 2 oder 3, wobei die Färbelösung (38) einen ersten Maskierungsstoff (44) aufweist, der in der Färbevorrichtung (36) bei dem Startwert des Kontrollparameters eine Affinität zu dem Farbstoff (40) aufweist, die größer ist als die Affinität eines Klettmaterials (48) des Klettverschlussbandes (12) zu dem Farbstoff (40), wobei in dem Dämpfer (52) bei dem kritischen Wert des Kontrollparameters die Affinität des ersten Maskierungsstoffs (44) zu dem Farbstoff (40) kleiner ist als die Affinität des Klettmaterials (48) des Klettverschlussbandes (12) zu dem Farbstoff (40).

5. Verfahren nach einem der vorhergehenden Ansprüche, wobei das Klettverschlussband (12) in einer ersten Wascheinrichtung (22) mit einer Temperatur von 40°C bis 70°C gewaschen wird, insbesondere vor Schritt a).

6. Verfahren nach Anspruch 5, wobei das Klettverschlussband (12), insbesondere vor Schritt a), in einer zweiten Wascheinrichtung (28) mit einer Temperatur von 70°C bis 100°C gewaschen wird, nachdem das Klettverschlussband (12) in der ersten Wascheinrichtung (22) gewaschen wurde.

7. Verfahren nach Anspruch 6, wobei das Klettverschlussband, insbesondere vor Schritt a), in einer dritten Wascheinrichtung (30) bei einer Temperatur von 20°C bis 40°C gewaschen wird, nachdem das Klettverschlussband (12) in der zweiten Wascheinrichtung (28) gewaschen wurde.

8. Verfahren nach einem der vorhergehenden Ansprüche, wobei der Kontrollparameter die Temperatur der Färbelösung (38) ist, wobei der kritische Wert des Kontrollparameters in dem Dämpfer (52) insbesondere im Bereich von 70°C bis 105°C liegt.

9. Verfahren nach einem der vorhergehenden Ansprüche, wobei das Klettverschlussband (12) Polyamid aufweist, insbesondere aus Polyamid ausgebildet ist.

10. Verfahren nach einem der vorhergehenden Ansprüche, wobei das Klettverschlussband (12) kontinuierlich zwischen zwei Foulardwalzen (50) hindurchgeführt wird, um überschüssige Färbelösung (38) abzustreifen, nachdem das Klettverschlussband (12) gemäß Schritt a) durch die Färbevorrichtung (36) hindurchgeführt wurde und bevor das Klettverschlussband (12) gemäß Schritt b) durch den Dämpfer (52) hindurchgeführt wird.

11. Verfahren nach einem der vorhergehenden Ansprüche, wobei die Färbelösung (38) eine Lauge, insbesondere Soda, aufweist, sodass der pH-Wert der Färbelösung (38) in der Färbevorrichtung (36) wenigstens 7 beträgt.

12. Verfahren nach einem der vorhergehenden Ansprüche, wobei die Färbelösung (38) einen Entschäumer aufweist.

13. Verfahren nach einem der vorhergehenden Ansprüche, wobei das Klettverschlussband (12) beim Verlassen des Dämpfers (52) ein Wasserschloss (56) durchläuft.

14. Verfahren nach einem der vorhergehenden Ansprüche, wobei das Klettverschlussband (12) eine Vakuumabsaugung durchläuft.

15. Verfahren nach einem der vorhergehenden Ansprüche, wobei die Dicke der Schicht des Farbstoffs (40) auf dem Klettverschlussband (12) nach dem Durchlaufen des Verfahrens über eine vorgegebene Länge des Klettverschlussbandes (12) eine vorgegebene maximale Dicke nicht überschreitet und/oder eine vorgegebene minimale Dicke nicht unterschreitet.

16. Färbeanlage (10) zur Durchführung eines Verfahrens nach einem der vorhergehenden Ansprüche, wobei die Färbeanlage (10) aufweist:
I. Eine Färbevorrichtung (36) mit einer Färbelösung (38) mit einem pH-Wert von wenigstens 7, wobei die Färbelösung (38) einen Farbstoff (40) aufweist, wobei der Farbstoff (40) insbesondere als Säurefarbstoff ausgebildet ist, der sich bei einem pH-Wert von weniger als 7 an das Klettverschlussband (12) bindet;
II. Einen Dämpfer (52), wobei der Dämpfer (52) dazu eingerichtet ist, den pH-Wert der Färbelösung auf unter 7 abzusenken, um eine Anhaftung des Farbstoffs (40) an das Klettverschlussband (12) zu verstärken.
III. Ein Klettverschlussband (12), wobei das Klettverschlussband (12) durch die Färbevorrichtung (36) und den Dämpfer (52) hindurchgeführt ist.
